# EUROPÄISCHE PATENTSCHRIFT

(11) **EP 2 016 872 B1**
(45) Veröffentlichungstag und Bekanntmachung des Hinweises auf die Patenterteilung: **26.09.2012**
(21) Anmeldenummer: 08160330.0
(22) Anmeldetag: 14.07.2008
(51) Int. Cl.: A47F 3/04

(54) **Tür für Warenpräsentationsmöbel**
Door for merchandiser
Porte pour présentoir

(30) Priorität: 20.07.2007 DE 102007034417; 22.02.2008 DE 102008010586
(43) Veröffentlichungstag der Anmeldung: 21.01.2009
(73) Patentinhaber: Weiss, Albert, 74706 Osterburken (DE)
(72) Erfinder: Weiss, Albert, 74706 Osterburken (DE)
(74) Vertreter: Bergmeier, Werner

(56) Entgegenhaltungen:
- WO-A-2006/118567
- US-A- 4 940 297

## Beschreibung

Die Erfindung betrifft eine Tür für Warenpräsentationsmöbel zur Präsentation von Kühl- oder Gefrierwaren mit einer vertikalen Zugangsöffnung zu einem Warenraum, der in vertikal übereinander angeordnete Fächer unterteilt ist, wobei die dem Kunden zugängliche Frontseite des Warenraumes mit transparenten, horizontal beweglichen Türen verschließbar ist, wobei die Tür eine selbsttragende Isolierglasscheibe aufweist, die aus wenigstens zwei Glasscheiben und einem die Scheiben voneinander trennenden Abstandshalter besteht, und an welcher die für die Bewegung der Tür erforderlichen Elemente angeordnet sind.

Warenpräsentationsmöbel sind als Kühl- oder Gefrierregale bekannt. Es ist bekannt, diese mit Rollos für die Nachtzeit zu schließen, um Kälteverluste zu verhindern. Es ist ferner bekannt, diese als Gefrierschränke mit Glastüren zu versehen, um auch am Tage den Kälteverlust zu verhindern. Bei den bekannten Warenpräsentationsmöbeln bestehen die Türen aus einem massiven Rahmen, der eine Isolierglasscheibe einfasst (US 5,879,070; EP 0 657 708 A1; WO 2006/101874 A1). An diesem Rahmen sind die für die Bewegung der Türen erforderlichen Elemente befestigt, durch die die Tür getragen wird und mit dem Warenpräsentationsmöbel verbunden ist. Der Rahmen ist mit Angeln versehen, die wiederum an einem massiven Gestellrahmen des Warenpräsentationsmöbels angebracht sind. Diese Bauweise ist nicht nur sehr aufwendig, sondern schränkt auch den Einblick in das Warenpräsentationsmöbel und seine Fächer stark ein. Derartige Rahmen wirken sich auch nachteilig als Kältebrücken aus, so dass die Rahmen wie auch die Scheiben beschlagen, was die Durchsicht für den Kunden noch mehr behindert.

Man hat deshalb auch schon versucht, durch rahmenlose Glastüren diese Nachteile zu beheben. Es ist beispielsweise eine solche rahmenlose Tür durch die US 4,940,297 bekannt, bei welcher die Rahmenfunktion durch eine Trägerscheibe übernommen wird, an welcher Angeln und Klinken befestigt sind und die auch die dünneren Isolierglasscheiben trägt. Abgesehen davon, dass diese Tür äußerst aufwendig in der Herstellung ist, hat sie auch den Nachteil, dass die Trägerscheibe einen breiten, über die Isolierglasscheiben hinausragenden Rand aufweist, damit die Befestigungselemente nicht der Kaltluft des Warenraumes ausgesetzt sind, da sich hierdurch Kondensate bilden würden. Außerdem ist diese Bauweise durch den überstehenden Rand der Trägerscheibe äußerst platzaufwendig.

Aufgabe der Erfindung ist, eine Tür für Warenpräsentationsmöbel zu schaffen, die die Nachteile des Standes der Technik beseitigt.

Diese Aufgabe wird durch die Merkmale des Anspruchs 1 gelöst dadurch, dass die Tür, die als rahmenlose Isolierglasscheibe selbsttragend ausgebildet ist, an welcher die für die Bewegung der Tür erforderlichen Elemente angeordnet sind, Eckbereiche mit Ausschnitten aufweist, in welche Verstärkungsstücke zur Befestigung der für die Bewegung der Tür erforderlichen Elemente eingesetzt sind. Dadurch sind Fremdmaterialien weitgehend vermieden, so dass nicht nur die Kältebrücken beseitigt sind, sondern auch dem Kunden ein maximaler Durchblick auf die Ware gestattet ist. Eine solche Lösung eignet sich auch zur Nachrüstung bei bereits bestehenden Kühlregalen. Die Verstärkungsstücke in den Eckbereichen erlauben die Befestigung von Drehbolzen zur beweglichen Lagerung unmittelbar an der als Isolierglasscheibe ausgebildeten Tür. Zur Unterbringung von Dicht- und Abschlusselementen zum Schutz der Kanten der Scheiben überragen diese den Abstandshalter, wodurch eine Ausnehmung entsteht, in welche Abschlusselemente oder auch Dichtelemente eingesetzt werden können. Diese Ausnehmung erlaubt insbesondere bei Verwendung von LED-Leuchtkörpern auch die Unterbringung einer Beleuchtungseinrichtung. Der obere Drehbolzen ist schwimmend in einer Lagerbuchse gelagert, so dass sich selbst große Toleranzen in der Höhe der Zugangsöffnung des Warenraumes auf einfache Weise ausgleichen lassen. Weitere Einzelheiten der Erfindung werden anhand der Zeichnungen beschrieben. Es zeigen:
- Figur 1: eine Gesamtansicht der Glastür mit Lagerung;
- Figuren 2 und 3: Details II und III aus der Figur 1;
- Figur 4: die Kante der Tür im Querschnitt mit einem Dichtelement;
- Figur 5: die Kante der Tür im Querschnitt mit einem Abschlusselement;
- Figuren 6 und 7: weitere Ausführungen von Dichtelementen;
- Figuren 8 und 9: eine andere Ausführung der Drehbolzenbefestigung an der Schwenktür;
- Figur 10: einen Eckenschutz der Tür;
- Figur 11: Anordnung einer Beleuchtungseinrichtung;
- Figuren 12 und 13: das untere Lager einer Schwenktür gemäß Fig. 9 mit selbsttätigem Schließ- und Blockiermechanismus.

Die Tür 1 besteht aus einer doppelt verglasten Isolierglasscheibe, wobei die Scheiben 11 und 12 durch Abstandshalter 13 in üblicher Weise zur Bildung eines Hohlraumes im Abstand gehalten werden und der Hohlraum durch diese Abstandshalter 13 ringsum verschlossen wird. Am oberen und unteren Ende des Randbereiches 10 sind Ausschnitte 15 vorgesehen, in die jeweils Verstärkungsstücke 2 eingesetzt sind zur Befestigung von Drehbolzen 6 bzw. 62. Der Ausschnitt 15 wird zweckmäßigerweise nur durch den Abstandshalter 13 gebildet, so dass die Verstärkungsstücke 2 zwischen die beiden Scheiben 11 und 12 eingeschoben und mit diesen verschraubt oder verklebt werden können. Die Tür 1 als solches besteht also nur aus einer aus zwei oder drei Scheiben bestehenden Isolierglasscheibe ohne Rahmen und ist selbsttragend. Rahmenlos im Sinne der Erfindung bedeutet, dass die Isolierglasscheibe nicht in einen Rahmen eingesetzt ist, der die Scheibe umfasst und die für die Bewegung der Tür 1 notwendigen Elemente trägt, sondern dass die Isolierglasscheibe, bestehend aus den Scheiben 11 und 12 und ihrem Abstandshalter 13, selbsttragend ist und an ihr die zu ihrer Bewegung notwendigen Elemente unmittelbar befestigt sind. Dies hat den Vorteil, dass wegen unterschiedlicher Erwärmung bzw. Kühlung von Glas und Rahmen kein Kondenswasser an den Scheiben 11 oder 12 oder auch an dem Rahmen entstehen kann.

Gemäß der Ausführung in Figuren 4 und 5 überragen die Scheiben 11 und 12 der Isolierglasscheibe den Abstandshalter 13, so dass eine Ausnehmung 14 gebildet wird. Diese Ausnehmung 14, die rund um die Tür 1 verläuft, dient zur Aufnahme eines Abschlusselementes 3 oder auch eines Dichtelementes 4, beispielsweise zur Abdichtung zur benachbarten Tür 1 oder zu einer Beleuchtungseinrichtung, die in einem Zwischenraum zwischen den angelseitigen Enden zweier Türen 1 angeordnet ist, wie in der parallelen Patentanmeldung (DE 10 2008 010 585) im einzelnen beschrieben. Das Dichtelement 4 oder auch das Abschlusselement 3 kann selbstverständlich eingeklebt oder beispielsweise in Kunststoff eingebettet sein. Zweckmäßiger ist allerdings die Ausführung wie in den Figuren 3 bis 7 gezeigt, bei der ein Befestigungselement 5 in die Ausnehmung 14 eingeklebt ist, in welches das Abschlusselement 3 oder verschiedene Ausführungen von Dichtelementen 4, 41, 42 - wie beispielsweise in Figuren 6 und 7 gezeigt - eingeklipst werden können. Dies gestattet je nach Bedarf verschiedene Ausführungen von Dichtelementen 4, 41, 42 einzusetzen oder auch bei Verschleiß auszuwechseln. Auch kann an der Ober- oder Unterkante nur ein Abschlusselement 3 auf einfache Weise eingesetzt werden. Das Dichtelement 4 bzw. 41, 42 als auch das Abschlusselement 3 geben der Kante der Tür 1 auch einen Schutz gegen Beschädigung oder auch gegen Verletzungen bei Berührung der scharfen Glaskanten. Die Dichtelemente 4, 41, 42 und auch das Abschlusselement 3 sind deshalb zweckmäßigerweise so ausgeführt, dass sie die Kante voll abdecken oder auch übergreifen.

Die Verstärkungsstücke 2 sind zweckmäßig aus Kunststoff gefertigt und werden zur Befestigung der Drehbolzen 6 bzw. 62 an den Ecken in die Ausschnitte 15 zwischen die Scheiben 11 und 12 eingesetzt und mit der Isolierglasscheibe durch Verschrauben, vorzugsweise durch Verkleben verbunden. Beim Verkleben werden zusätzliche Arbeitsgänge bei der Herstellung der Isolierglasscheibe vermieden, und es können normale übliche Glasplatten für die Scheiben 11 und 12 der Tür 1 verwendet werden. Durch das Verkleben des Verstärkungsstückes 2 zwischen den beiden Glasscheiben 11 und 12 ergibt sich eine sehr stabile Verbindung, die in der Lage ist, die Tür 1 über die Drehbolzen 6, 62 sicher zu halten. Die Drehbolzen 6, 62 sind an den Verstärkungsstücken 2 angeschraubt, wobei dies seitlich zum Warenraum hin oder auch stirnseitig (Fig. 8 und 9) erfolgen kann. Die Positionierung der Drehbolzen 6, 62 bzw. 60, 65 bestimmt den Schwenkbereich der Tür 1. Je weiter die Drehbolzen 6, 62 bzw. 60, 65 nach innen gesetzt werden, je tiefer schwenkt die Tür 1 beim Öffnen in das Möbel. Die Verstärkungsstücke 2 weisen eine Anschlagkante 21 auf, die so gestaltet ist, dass das Abschlusselement 3 oder auch die verschiedenen Dichtelemente 4, 41, 42 bündig und ansatzlos anschließen. Vorteilhafterweise können auch Verstärkungsstücke 2 an den beiden gegenüberliegenden Ecken der Tür 1 angeordnet werden, um die Scheiben 11 und 12 in diesem Kantenbereich gegen Beschädigung zu schützen. Außerdem können diese Verstärkungsstücke 2 so ausgebildet sein, dass sie für die Aufnahme von Heizröhren - sog. "Heatpipes" - mit einem für die Biegung derselben notwendigen Mindestradius versehen sind. Es wird auf die parallele Patentanmeldung (DE 10 2008 010 585.6) verwiesen.

Der Drehbolzen 6 bzw. 60 der Tür 1 ist "schwimmend" gelagert. Das bedeutet, dass er sich in der am Warenpräsentationsmöbel befestigten Lagerbuchse 61 in Achsrichtung bewegen kann. Der untere Drehbolzen 62 sitzt in einem Pfannenlager 64. Er ist mit einem Gewinde ausgerüstet, über das eine genaue Einstellung des Spaltabstandes der Tür 1 zum Deckenrahmen 63 erfolgen kann. Der obere Drehbolzen 6 ist, wie oben bereits beschrieben, in einer Lagerbuchse 61 gelagert und in dieser in Vertikalrichtung frei beweglich. Damit ist ein Höhenausgleich möglich, und die Tür 1 kann genau auf die Zugangsöffnung des Warenpräsentationsmöbels eingestellt werden. Ein Federmechanismus am oberen Ende des Drehbolzens 6 sorgt für eine automatische Schließung der geöffneten Tür 1.

In Figur 8 und 9 ist eine Ausführung gezeigt, bei der das Verstärkungsstück 2 jeweils eingeklebt ist. Der Drehbolzen 60 hat einen Fuß 60', mit welchem er an dem Verstärkungsstück 2 stirnseitig angeschraubt ist. Das Verstärkungsstück 2 hat eine Anschlagkante 21, die wie das Abschlusselement 3 die Scheibenkante übergreift und somit den Bereich des Verstärkungsstückes 2 an den Scheiben 11 und 12 jeweils gegen Beschädigungen schützt. Gleichzeitig dient diese Anschlagkante 21 zur Fixierung und Positionierung des Verstärkungsstückes 2 beim Einkleben.

Bei der Ausführung gemäß den Figuren 8 und 9 ist für das Schließen der Tür 1 kein Federmechanismus vorgesehen, sondern durch eine besondere Ausbildung der unteren Lagerung der Tür 1 bekommt die Tür 1 ihren Antrieb zum selbsttätigen Schließen, während sie in der Offenstellung arretiert wird. Aus Fig. 9 ist ersichtlich, dass ein hülsenartiger Drehbolzen 65 über eine Befestigungsplatte 65' am Verstärkungsstück 2 festgeschraubt ist. Der hülsenartige Drehbolzen 65 ist einstückig mit der Befestigungsplatte 65' ausgebildet und mit einem Stift 66 versehen, der die Bohrung 67 des Drehbolzens 65 durchquert. Am Fußteil des Warenpräsentationsmöbels ist ein Lagerzapfen 70 über eine Befestigungsplatte 70' gemäß den Figuren 11 und 12 angebracht, der in die Bohrung 67 des Drehbolzens 65 eingreift. Der Lagerzapfen 70 weist Gleitflächen 71 auf, auf denen der Stift 66 sich bewegt. Da diese Gleitflächen 71 steil nach abwärts geneigt sind, bewirkt das Gewicht der Tür 1, dass der Stift 66 auf diesen Gleitflächen 71 abwärts gleitet und somit die Tür 1 in die Schließstellung schwenkt. Erreicht der Stift 66 beim Öffnen der Tür 1 das obere Ende der Gleitflächen 71, so gelangt der Stift 66 in eine Raste 72, die die Tür 1 in dieser Offenstellung arretiert. Wird die Tür 1 aus dieser Raststellung herausbewegt, schließt sich von selbst die Türöffnung des Kühlmöbels.

Anstelle durch die Verstärkungsstücke 2 können die Eckkanten der Tür 1 auch durch ein verstärktes Abschlusselement 3 geschützt werden. Figur 9 zeigt einen solchen Eckenschutz 22, wobei das sonst übliche Abschlusselement 3 oder Dichtelement 41 durch ein stabileres Kunststoff- oder Metallteil an der Eckkante ersetzt worden ist. Die Scheiben 11 und 12 der Isolierglasscheibe überragen den Abstandshalter 13, so dass eine Ausnehmung 14 entsteht, in die ein Befestigungselement 5 eingeklebt ist. Während auf der Türoberkante 10' ein Abschlusselement 3 in dieses Befestigungselement 5 eingeklipst ist, ist über die Ecke der Eckenschutz 22 eingeklipst. An der Seitenkante wird dieser fortgesetzt durch ein Dichtelement 41, was durch das Befestigungselement 5 gehalten wird. Damit sind die besonders gefährdeten Ecken der Isolierglasscheibe vor Beschädigungen gut geschützt.

In Figur 11 ist die Ausnehmung 14 zwischen den Scheiben 11 und 12 und dem Abstandshalter 13 in besonderer Weise tiefer ausgebildet, so dass eine Beleuchtungseinrichtung in ihr Platz findet, insbesondere wenn es sich um LED-Leuchtkörper 8 handelt. Eine Reihe LED-Leuchtkörper 8 sind auf einer als Kühlteil ausgebildeten Leiste 81 angeordnet, wobei das Kühlteil an der Scheibe 11 befestigt ist, die dem warmen Umgebungsraum des Warenpräsentationsmöbels zugewandt ist, während die Scheibe 12 dem gekühlten Warenraum zugewandt ist. Die Ausnehmung 14 ist mit einem Abschlusselement 3 verschlossen. Dadurch, dass das Kühlteil der LED-Beleuchtung an der Außenscheibe 11 befestigt ist, wird dieser Bereich, der besonders gefährdet für Beschlagen mit Kondenswasser ist, durch die von dem LED-Leuchtkörper 8 ausgehende Wärme beheizt, während zum gekühlten Warenraum durch die Scheibe 12 ohne Erwärmung derselben lediglich das Licht ausgestrahlt wird. Obgleich der Abstandshalter 13 eine Temperaturbrücke bildet, sind die üblichen Heizdrähte zur Vermeidung des Beschlagens dieses Randbereiches 10 überflüssig.

Die Tür 1 gemäß der Erfindung ist durch ihren einfachen rahmenlosen Aufbau ohne weiteres auch geeignet, bei vorhandenen, türlosen Warenpräsentationsmöbeln mit vertikaler Zugangsöffnung nachträglich eingebaut zu werden. Hierbei ist es von Vorteil, dass kein Rahmen für die Befestigung von Angeln und dergleichen erforderlich ist. Die vorhandene Rahmenkonstruktion des Warenpräsentationsmöbels reicht aus, um die für die Befestigung der Türen 1 notwendigen Lagerungen 61, 64, 67 für die Drehbolzen 6, 60, 62, 65 anzubringen. Rahmenlose Türen 1 gemäß der Erfindung können auch als Schiebetüren eingesetzt werden. Statt Drehbolzen 6, 60, 62, 65 bei den Schwenktüren werden die erforderlichen Gleit- und Halteelemente ebenfalls direkt an der als Isolierglasscheibe ausgebildeten Tür 1 befestigt. Bei kleineren Türen1, wo die Belastung der Halte- und Gleitelemente nicht so groß ist, genügt es, die Halteelemente und auch Gleitelemente in die in die Ausnehmung 14 eingesetzten Befestigungselemente 5 einzuklipsen. Treten größere Beanspruchungen und Kräfte auf, so empfiehlt es sich, wie bei den Drehbolzen 6, 60, 62, 65 Ausschnitte 15 in der Türkante durch den Abstandshalter 13 auszubilden und dort in gleicher Weise Verstärkungsstücke 2 einzusetzen, an denen die Halte- und Gleitelemente angeschraubt werden. Die Schiebetüren lassen sich in gleicher Weise wie die Schwenktüren mit Abschlusselementen 3, Eckenschutz 22 und Dichtelementen 4, 41, 42 ausstatten. Auch kann die Ausnehmung 14 so vertieft werden, dass eine Beleuchtungseinrichtung 8, 81 in ihr untergebracht werden kann. Lediglich die Elemente für die Drehbewegung werden durch Elemente für Schiebebewegung ersetzt.

Für Schiebetüren wie auch Schwenktüren hat sich die Ausführung als rahmenlose, selbsttragende Tür 1 als äußerst vorteilhaft erwiesen. Es wird ein Beschlagen der Scheiben 11 und 12 vermieden. Die rahmenlose Ausführung gewährleistet einen uneingeschränkten Durchblick auf die ausgestellte Ware.

## Patentansprüche

1. Tür für Warenpräsentationsmöbel zur Präsentation von Kühl- oder Gefrierwaren mit einer vertikalen Zugangsöffnung zu einem Warenraum, der in vertikal übereinander angeordnete Fächer unterteilt ist, wobei die dem Kunden zugängliche Frontseite des Warenraumes mit transparenten, horizontal beweglichen rahmenlosen Türen (1) verschließbar ist, wobei die Tür (1) eine selbsttragende Isolierglasscheibe aufweist, die aus wenigstens zwei Glasscheiben (11, 12) und einem die Scheiben (11, 12) voneinander trennenden Abstandshalter (13) besteht, und an welcher die für die Bewegung der Tür (1) erforderlichen Elemente (6, 60, 62, 65) angeordnet sind, **dadurch gekennzeichnet, dass** die Tür (1) Eckbereiche mit Ausschnitten (15, 15') aufweist, in welche Verstärkungsstücke (2) zur Befestigung der für die Bewegung der Tür (1) erforderlichen Elemente (6, 60, 62, 62) eingesetzt sind.

2. Tür nach Anspruch 1, **dadurch gekennzeichnet, dass** die in den Eckbereichen der Tür (1) angeordneten Verstärkungsstücke (2) der Befestigung von Drehbolzen (6, 60, 62, 65) dienen.

3. Tür nach einem oder mehreren der Ansprüche 1 oder 2, **dadurch gekennzeichnet, dass** die Scheiben (11, 12) der Isolierglasscheibe den Abstandshalter (13) überragen.

4. Tür nach Anspruch 3, **dadurch gekennzeichnet, dass** die Scheiben (11, 12) der Isolierglasscheibe den Abstandshalter (13) unterschiedlich weit überragen.

5. Tür nach einem oder mehreren der Ansprüche 3 und 4, **dadurch gekennzeichnet, dass** die Ausschnitte (15, 15') durch den Abstandshalter (13) der Isolierglasscheibe gebildet werden, und dass die Verstärkungsstücke (2) zwischen den den Abstandshalter (13) im Bereich der Ausschnitte (15, 15') überragenden Scheiben (11, 12) der Isolierglasscheibe angeordnet sind.

6. Tür nach Anspruch 5, **dadurch gekennzeichnet, dass** die Verstärkungsstücke (2) eingeklebt sind.

7. Tür nach einem oder mehreren der Ansprüche 3 bis 6, **dadurch gekennzeichnet, dass** in eine durch die überstehenden Scheiben (11, 12) entstandene Ausnehmung (14) ein Abschlusselement (3) eingesetzt ist.

8. Tür nach einem oder mehreren der Ansprüche 3 bis 7, **dadurch gekennzeichnet, dass** in eine durch die überstehenden Scheiben (11, 12) entstandene Ausnehmung (14) ein Dichtelement (4, 41, 42) eingesetzt ist.

9. Tür nach einem oder mehreren der Ansprüche 7 und 8, **dadurch gekennzeichnet, dass** das Abschlusselement (3) oder das Dichtelement (4, 41, 42) die Kanten der überstehenden Scheiben (11, 12) stimseitig umschließen.

10. Tür nach einem oder mehreren der Ansprüche 3 bis 9, **dadurch gekennzeichnet, dass** in einer durch die überstehenden Scheiben (11, 12) entstandenen Ausnehmung (14) ein Befestigungselement (5) angeordnet ist, durch welches lösbar ein Dichtelement (4, 41, 42) oder ein Abschlusselement (3) befestigbar ist.

11. Tür nach einem oder mehreren der Ansprüche 1 bis 10, **dadurch gekennzeichnet, dass** ein oberer Drehbolzen (6) in einer Lagerbuchse (61) eines Deckenrahmens (63) des Warenpräsentationsmöbels axial verschiebbar gelagert ist, so dass der Abstand der Türoberkante (10') zum Deckenrahmen (63) des Warenpräsentationsmöbels einstellbar ist.

12. Tür nach Anspruch 11, **dadurch gekennzeichnet, dass** ein unterer Drehbolzen (62) sich in einem Pfannenlager (64) abstützt und mit einem Gewinde versehen ist zur Justierung der Türoberkante (10').

13. Tür nach einem oder mehreren der Ansprüche 1 bis 11, **dadurch gekennzeichnet, dass** eine unterer Lagerung der Tür (1) als Schließmechanismus ausgebildet ist.

14. Tür nach Anspruch 13, **dadurch gekennzeichnet, dass** ein unterer Drehbolzen (65) einen Stift (66) aufweist, der auf schrägen Gleitflächen (71) eines unteren Lagerzapfens (70) bei der Drehbewegung der Tür (1) gleitet.

15. Tür nach einem der Ansprüche 13 oder 14, **dadurch gekennzeichnet, dass** der Schließmechanismus eine Raste (72) für eine Offenstellung aufweist.

16. Tür nach einem oder mehreren der Ansprüche 1 bis 15, **dadurch gekennzeichnet, dass** an der Isolierglasscheibe ein Eckenschutz (22) vorgesehen ist.

17. Tür nach einem oder mehreren der Ansprüche 3 bis 16, **dadurch gekennzeichnet, dass** in einer durch die überstehenden Scheiben (11, 12) entstandenen Ausnehmung (14) eine Beleuchtungseinrichtung (8, 81) angeordnet ist.

18. Tür nach Anspruch 17, **dadurch gekennzeichnet, dass** die Abwärme der Beleuchtungseinrichtung (8, 81) zur Beheizung eines Kantenbereiches (10) der Isolierglasscheibe nutzbar ist.

19. Warenpräsentationsmöbel zur Präsentation von Kühl- oder Gefrierwaren mit einer vertikalen Zugangsöffnung zu einem Warenraum, der in vertikal übereinander geordnete Fächer unterteilt ist, wobei die dem Kunden zugängliche Frontseite des Warenraumes mit transparenten, horizontal beweglichen Türen (1) verschließbar ist, dadurch aekennzeichnet, dass das Warenpräsentationsmöbel eine Tür (1) gemäß den Ansprüchen 1 bis 18 aufweist, die aus einer rahmenlosen selbsttragenden Isolierglasscheibe besteht, an welcher die für die Bewegung der Tür (1) erforderlichen Elemente (6, 60, 62, 65) unmittelbar angeordnet sind.

## Claims

1. A door for a merchandise display cabinet for displaying refrigerated or frozen goods with a vertical opening for accessing the merchandise space, which is divided into vertical compartments stacked on top of each other, wherein the front part of the merchandise space that is accessible to the customer can be closed with horizontally moved transparent frameless doors (1), the door (1) having a self-supporting pane of insulating glass consisting of at least two glass panes (11, 12) and a spacer (13) that separates the glass panes (11, 12), and on which the elements (6, 60. 62, 65) needed for moving the door (1) have been arranged, **characterized in that** the door (1) has corner areas with cutout recesses (15, 15') in which reinforcer members (2) for fixing the elements (6, 60. 62, 65) needed for moving the door (1) are inserted.

2. The door according to Claim 1, **characterized in that** said reinforcer members (2) arranged within the corner areas of the door (1) serve for the fixing of swivel bolts (6, 60. 62, 65).

3. The door according to one or more of the claims 1 or 2, **characterized in that** the panes (11, 12) of the insulating glass pane extend beyond the spacer (13).

4. The door according to Claim 3, **characterized in that** the panes (11, 12) of the insulating glass pane extend beyond the spacer (13) by different degree.

5. The door according to one or more of the claims 3 and 4, **characterized in that** the cutout recesses (15, 15') are formed by the spacer (13) of the insulating glass pane and that the reinforcer members (2) are arranged between the insulating glass panes (11, 12) extending beyond the spacer (13) in the area of the cutout recesses (15, 15').

6. The door according to Claim 5, **characterized in that** the reinforcer members (2) are glued in.

7. The door according to one or more of the claims 3 to 6, **characterized in that** a closing element (3) is inserted in a recess (14) formed by the projecting panes (11, 12).

8. The door according to one or more of the claims 3 to 7, **characterized in that** a sealing element (4, 41, 42) is inserted in a recess (14) formed by the projecting panes (11, 12).

9. The door according to one or more of the claims 7 and 8, **characterized in that** the closing element (3) or the sealing element (4, 41, 42) enclose the edges of the projecting panes (11, 12) on the front side.

10. The door according to one or more of the claims 3 to 9, **characterized in that** a fastening element (5) is arranged in a recess (14) formed by the projecting panes (11, 12) by means of which a sealing element (4, 41, 42) or a closing element (3) can be detachably fixed.

11. The door according to one or more of the claims 1 to 10, **characterized in that** an upper swivel bolt (6) is supported axially moveably within a bearing bushing (61) of an upper frame (63) of the merchandise display cabinet, such that the space between the upper edge of the door (10') and the upper frame (63) of the merchandise display cabinet is adjustable.

12. The door according to Claim 11, **characterized in that** a lower swivel bolt (62) is supported in a cup bearing (64) and is provided with a thread for adjustment of the upper edge (10') of the door.

13. The door according to one or more of the claims 1 to 11, **characterized in that** a lower bearing of the door (1) is executed as a closing mechanism.

14. The door according to Claim 13, **characterized in that** a lower swivel bolt (65) comprises a pin (66) that slides along an inclined sliding surface (71) of a lower bearing neck (70) when the door (1) is swiveled.

15. The door according to one of the claims 13 or 14, **characterized in that** the closing mechanism comprises a latch (72) that maintains said door in an open position.

16. The door according to one or more of the claims 1 to 15, **characterized in that** a corner protector (22) is provided on the insulating glass pane.

17. The door according to one or more of the claims 3 to 16, **characterized in that** a lighting installation (8, 81) is arranged in a recess (14) formed by the projecting panes (11, 12).

18. The door according to Claim 17, **characterized in that** the waste heat of the lighting installation (8, 81) can be used for heating an edge area (10) of the insulating glass pane.

19. A merchandise display cabinet for displaying refrigerated or frozen goods with a vertical opening for accessing the merchandise space, which is divided into vertical compartments stacked on top of each other, wherein the front part of the merchandise space that is accessible to the customer can be closed with horizontally moved transparent doors (1), **characterized in that** the merchandise display cabinet comprises a door (1) according to the claims 1 to 18 and consisting of a frameless self-supporting pane of insulating glass on which the elements (6, 60. 62, 65) needed for moving the door (1) have been directly arranged.

## Revendications

1. Porte pour meuble de présentation de marchandises pour la présentation de marchandises réfrigérées et congelées, avec une ouverture verticale d'accès à un espace de marchandises, lequel est subdivisé en compartiments disposés verticalement les uns au-dessus des autres, sachant que la face frontale de l'espace à marchandises accessible au client peut être fermée à l'aide de portes sans huisserie (1) transparentes et mobiles horizontalement, sachant que la porte (1) présente une vitre en verre isolant autoporteur, qui se compose d'au moins deux panneaux en verre (11, 12) et d'un écarteur (13) séparant l'un de l'autre les panneaux en verre (11, 12), et à laquelle sont disposés les éléments (6, 60, 62, 65) nécessaires pour le mouvement de la porte (1), **caractérisée en ce que** la porte (1) présente des zones d'angles avec des découpes (15, 15'), dans lesquelles sont insérées des pièces de renforcement (2) pour la fixation des éléments (6, 60, 62, 62) nécessaires pour le mouvement de la porte (1).

2. Porte selon la revendication 1, **caractérisée en ce que** les pièces de renforcement (2) insérées dans les zones d'angle de la porte (1) servent à la fixation d'axes de pivotement (6, 60, 62, 65).

3. Porte selon l'une ou plusieurs des revendications 1 ou 2, **caractérisée en ce que** les panneaux (11, 12) de la vitre en verre isolant surplombent l'écarteur (13).

4. Porte selon la revendication 3, **caractérisée en ce que** les panneaux (11, 12) de la vitre en verre isolant surplombent l'écarteur (13) sur des largeurs différentes.

5. Porte selon l'une ou plusieurs des revendications 3 et 4, **caractérisée en ce que** les découpes (15, 15') sont formées par l'écarteur (13) de la vitre en verre isolant, et que les pièces de renforcement (2) sont disposées entre les panneaux (11, 12) de la vitre en verre isolant surplombant les écarteurs (13) dans la zone des découpes (15, 15').

6. Porte selon la revendication 5, **caractérisée en ce que** les pièces de renforcement (2) sont collées.

7. Porte selon l'une ou plusieurs des revendications 3 à 6, **caractérisée en ce qu'**un élément terminal (3) est inséré dans un évidement (14) généré par les panneaux (11, 12) en surplomb.

8. Porte selon l'une ou plusieurs des revendications 3 à 7, **caractérisée en ce qu'**un élément d'étanchéité (4, 41, 42) est inséré dans un évidement (14) généré par les panneaux (11, 12) en surplomb.

9. Porte selon l'une ou plusieurs des revendications 7 et 8, **caractérisée en ce que** l'élément terminal (3) ou l'élément d'étanchéité (4, 41, 42) enferme à la face frontale les arêtes des panneaux (11,12) en surplomb.

10. Porte selon l'une ou plusieurs des revendications 3 à 9, **caractérisée en ce qu'**un élément de fixation (5) est inséré dans un évidement (14) généré par les panneaux (11, 12) en surplomb, grâce auquel peut être fixé de manière dissociable un élément d'étanchéité (4, 41, 42) ou un élément terminal (3).

11. Porte selon l'une ou plusieurs des revendications 1 à 10, caractérisée en ce gu'un axe de pivotement supérieur (6) est monté de manière à permettre un coulissement axial dans une douille de palier (61) d'un cadre de plafond (63) du meuble de présentation de marchandises, de telle manière que la distance du bord supérieur de la porte (10') au cadre de plafond (63) du meuble de présentation de marchandises soit réglable.

12. Porte selon la revendication 11, **caractérisée en ce qu'**un axe de pivotement inférieur (62) s'appuie sur une coupelle de palier (64) et est doté d'un filetage pour l'ajustage du bord supérieur (10') de la porte.

13. Porte selon l'une ou plusieurs des revendications 1 à 11, caractérisée en ce qu'un appui inférieur de la porte (1) se présente sous la forme d'un mécanisme de fermeture.

14. Porte selon la revendication 13, **caractérisée en ce qu'**un axe de pivotement inférieur (65) présente une broche (66), qui glisse sur des surfaces de glissement inclinées (71) d'un tourillon inférieur (70) lors du mouvement de pivotement de la porte (1).

15. Porte selon l'une des revendications 13 ou 14, **caractérisée en ce que** le mécanisme de fermeture présente un cran (72) pour une position d'ouverture.

16. Porte selon l'une ou plusieurs des revendications 1 à 15, caractérisée en ce au'un protecteur d'angle (22) est prévu à la vitre en verre isolant.

17. Porte selon l'une ou plusieurs des revendications 3 à 16, caractérisée en ce pu'un dispositif d'éclairage (8, 81) est disposé dans l'évidement (14) généré par les panneaux en surplomb (11, 12).

18. Porte selon la revendication 17, **caractérisée en ce que** le rejet de chaleur du dispositif d'éclairage (8, 81) peut être utilisé pour chauffer une zone d'arête (10) de la vitre en verre isolant.

19. Meuble de présentation de marchandises pour la présentation de marchandises réfrigérées ou congelées, avec une ouverture verticale d'accès à un espace de marchandises lequel est subdivisé en compartiments disposés verticalement les uns au-dessus des autres, sachant que la face frontale de l'espace à marchandises accessible au client peut être fermée à l'aide de portes sans huisserie (1) transparentes et mobiles horizontalement, **caractérisé en ce que** le meuble de présentation de marchandises présente une porte (1) selon les revendications 1 à 18, laquelle se compose d'une vitre en verre autoporteuse sans huisserie, à laquelle sont disposés directement les éléments (6, 60, 62, 65) nécessaires pour le mouvement de la porte (1).
